# EUROPÄISCHE PATENTANMELDUNG

(11) **EP 1 090 686 A1**
(43) Veröffentlichungstag der Anmeldung: **11.04.2001**
(21) Anmeldenummer: 00121525.0
(22) Anmeldetag: 30.09.2000
(51) Int. Cl.: B02C 23/14, B07B 4/04

(54) **Mahlanlage**

(30) Priorität: 09.10.1999 DE 19948725
(71) Anmelder: KHD Humboldt-Wedag AG, 51103 Köln (DE)
(72) Erfinder: Strasser, Siegfried, 53804 Much (DE); Süssegger, Albert, 53783 Eitorf (DE)

(57) **Zusammenfassung**

Bei der Herstellung von mehlfeinen Produkten durch einen Mahlvorgang wird das in einer Zerkleinerungsvorrichtung (31) erzeugte Mahlgut üblicherweise in einem nachgeschalteten Sichter (32) bei der gewünschten Sollkorngröße getrennt und das hierbei erhaltene Feingut (mehlfeine Produkt) anschließend in einer Feingutabscheidevorrichtung (37) aus der Sichtluft (25) abgetrennt. Erfindungsgemäß wird vorgeschlagen, den Sichter als V-Sichter (20) auszubilden und diesen - ohne Zwischenschaltung der sonst üblicherweise verwendeten Rohrleitungen - unmittelbar mit der Feingutabscheidevorrichtung (37), vorzugsweise ein Elektrofilter, zu verbinden.

## Beschreibung

Die Erfindung betrifft eine Mahlanlage zur Erzeugung von mehlfeinen Produkten, insbesondere zur Erzeugung von Zementrohmehl und/oder von Zement aus Zementklinker, mit einer Zerkleinerungsvorrichtung zur Zerkleinerung der Rohmaterialien, einem Sichter zur Abtrennung des bei der Zerkleinerung erzeugten Feingutes vom noch vorhandenem Grobgut und einer Feingutabscheidevorrichtung zur Abscheidung des Feingutes aus der Sichtluft des Sichters.

Als Zerkleinerungsvorrichtungen werden bei bekannten Mahlanlagen zur Zerkleinerung auf Mehlfeinheit vorwiegend Prallhammermühlen, Rohrmühlen oder eine Rollenpresse eingesetzt, wenn Rohmaterial in den Feinheitsbereich von Zementrohmehl oder von Zement gemahlen werden soll und wenn ein relativ großer Durchsatz erwünscht ist.

Diesen Zerkleinerungsvorrichtungen ist dann üblicherweise ein Sichter nachgeschaltet, in dem das zerkleinerte Rohmaterial mit Hilfe von Sichtluft bei der gewünschten Sollkorngröße gesichtet, d. h. getrennt wird. Eingesetzte Sichter sind dabei je nach Aufgabenstellung dynamische oder statische Sichter. Im Sichter wird das noch zu grobe Zerkleinerungsgut vom ausreichend zerkleinerten Feingut abgetrennt, über eine Schleuse aus dem Sichter ausgetragen und dann zur Zerkleinerungsvorrichtung zurückgeführt. Das Feingut verläßt mit der Sichtluft den Sichter und wird nachfolgend in einer entsprechenden Vorrichtung aus der Sichtluft abgeschieden. Diese Vorrichtung ist üblicherweise ein weiterer Sichter mit einer nachgeschalteten Entstaubungsvorrichtung.

Um die zu entstaubenden Gasmengen möglichst gering zu halten, ist es dabei bekannt, eine größere Teilmenge der gereinigten Sichtluft in einem geschlossenen Kreislauf zum Sichter zurückzuführen.

Bei der sogenannten Mahltrocknung, bei der mit Hilfe der Sichtluft feuchte Rohstoffe während ihrer Zerkleinerung und/oder ihrer Sichtung getrocknet werden, werden als Sichtluft vorhandene Heißgase wie beispielsweise Ofenabgas, Kühlerabgas oder Heißgase eines Heißgaserzeugers verwendet. In diesen Fällen ist dann die Menge der zurückgeführten Sichtluft aus thermischen Gründen - es wird frisches Heißgas zur Trocknung benötigt - geringer oder es wird überhaupt keine Sichtluft mehr zurückgeführt.

Insbesondere für die Erzeugung von Zementrohmehl und für die Zerkleinerung von Zementklinker wird bei bekannten Mahlanlagen in letzter Zeit verstärkt ein sogenannter V-Sichter eingesetzt, der als statischer Sichter ohne angetriebene Bauteile sich durch einen niedrigen spezifischen Energiebedarf auszeichnet.

So wird in der EP 0650763 B1 eine Umlaufmahlanlage beschrieben, in der Rohmaterial mit Hilfe einer Rollenpresse auf Zementrohmehlfeinheit vermahlen wird, wobei der in der Mahlanlage eingesetzte Sichter ein als V-Sichter bezeichneter statischer Kaskadensichter ist mit zwei vom schachtförmigen Sichtergehäuse umschlossenen und zwischen sich eine Sichtzone bildenden sowie von der Sichtluft im Querstrom durchströmten Sichtzonenbegrenzungswänden, die schräg nach unten in Richtung zur Austragsöffnung für die ausgesichtete Grobgutfraktion geneigte kaskadenartig bzw. jalousieartig angeordnete Leitbleche aufweisen, wobei die beiden Leitblechwände und damit die dazwischen liegende Sichtzone mit einem von der Vertikalen abweichenden Winkel schrägliegend angeordnet sind.

Die in diesem V- Sichter abgetrennte Grobgutfraktion wird zur Rollenpresse zurückgeführt, während die Feingutfraktion zusammen mit der Sichtluft in einen Zyklonstaubabscheider eintritt, der mit einer zweiten Kreislaufmahlanlage mit Rohrmühle und eigenem Sichter in Verbindung steht, an die sich eine Entstaubungsvorrichtung anschließt.

In einer Veröffentlichung der Fa. KHD Humboldt Wedag AG ( Verbesserungen bei der Rohmehl - und Zementerzeugung durch V-Sichter und Rollenpresse", Zement-Kalk-Gips Nr. 3/März 1997, S. 140-147) ist ein weiteres Anwendungsbeispiel für den Einsatz des V-Sichters bei der Zementrohmehl- und Zementerzeugung angeführt. In diesem Beispiel wird bei der Zementrohmehlerzeugung der in einer Rollenpresse zerkleinerte Kalkstein einem V-Sichter zugeführt, in dem eine Abtrennung des Grobgutes vom erzeugten Feingut erfolgt. Während das Grobgut zur Rollenpresse zurückgeführt wird, gelangt das Feingut mit der Sichterluft in einen nachgeschalteten dynamischen Sichter, in dessen nachgeschalteten Zyklonabscheidern das fertige Zementrohmehl in der gewünschten Feinheit abgeschieden wird.

Obgleich mit dem statischen V-Sichter eine einfach gebaute Vorrichtung mit niedrigen Verschleißwerten und einem niedrigen spezifischen Energiebedarf zur Verfügung steht, ist z. B. bei der Mahltrocknung zur Erzeugung eines Zementrohmehls zur Ofenaufgabe der übliche spezifische Energiebedarf für den Mühlen- und Entstaubungsventilator mit 4 bis 9 kWh/t erzeugten Rohmehls immer noch relativ hoch.

Es ist deshalb Aufgabe der Erfindung, bekannte Mahlanlagen mit einem integrierten V-Sichter so weiter zu entwickeln, daß ohne kostenintensive konstruktive Maßnahmen eine deutliche Absenkung des spezifischen Energiebedarfs für den gesamten Mahlprozess erreicht wird.

Die gestellte Aufgabe wird gemäß der Erfindung mit einer Mahlanlage mit den Merkmalen des Anspruchs 1 gelöst. Vorteilhafte Ausgestaltungen der Erfindung sind in den Unteransprüchen angegeben.

Durch die Maßnahme der Erfindung, den V-Sichter unmittelbar mit einer Feingutabscheidevorrichtung, vorzugsweise mit einem Elektrofilter zu einem einheitlichen Bauteil zu verbinden, ohne die sonst üblichen Rohrleitungen zu verwenden, ergibt sich zunächst eine deutliche Reduzierung des spezifischen Energiebedarfs für die gesamte Mahlanlage, und zwar in erster Linie durch den Wegfall des durch die Rohrleitungen sonst verursachten Strömungswiderstandes für die Sichtluft, der sonst durch ein Mehr an elektrischer Antriebsleistung für das Gebläse kompensiert werden muß.

Wenn erfindungsgemäß als Feingutabscheider ein Elektrofilter - ein Schlauchfilter ist gleichfalls möglich - eingesetzt wird, ist darüber hinaus keine zusätzliche Entstaubung der Sichtluft mehr erforderlich, wodurch ebenfalls eine Einsparung an spezifischer Energie ermöglicht wird.

Gleichzeitig mit der Senkung der Energiekosten werden zusätzliche Anlagekosten durch den Wegfall der sonst üblichen Rohrleitungen und durch den Wegfall der sonst hinter der Feingutabscheidung erforderlichen zusätzlichen Entstaubungsvorrichtung mit Vorteil eingespart.

Durch entsprechende konstruktive Dimensionierung und Abstimmung des V-Sichters mit der Feingutabscheidevorrichtung wird erfindungsgemäß ermöglicht, beispielsweise bei der Zementrohmehlerzeugung durch Mahltrocknung mit nur einem Saugzuggebläse den Betrieb des Zyklonwärmetauscherofens, der Mahlanlage und der Entstaubung aufrechtzuerhalten.

Damit der V-Sichter mit der Feingutabscheidevorrichtung ohne zwischengeschaltete Rohrleitungen unmittelbar verbunden werden kann, ist es erforderlich, die Austrittsöffnung des V-Sichters für die mit dem Feingut beladene Sichtluft nicht wie sonst üblich am oberen Ende des Sichtgehäuses, sondern seitlich am Sichtgehäuse anzuordnen, damit die Sichtluft auch zumindest seitlich in die Feingutabscheidevorrichtung eingeleitet werden kann.

Weitere Vorteile, Einzelheiten und Merkmale der Erfindung werden nachfolgend an einem schematischen Fließbild einer beispielhaften Anlage für die Herstellung von Zementrohmehl durch Mahltrocknung näher erläutert.

Die in diesem schematischen Fließbild dargestellte Mahlanlage ist eine Mahltrocknungsanlage, in der mit Hilfe von Heißgas 20, beispielsweise Ofen- oder Kühlerabgas, feuchtes Rohmaterial 1 getrocknet und dabei gleichzeitig auf Zementrohmehlfeinheit zerkleinert wird.

Zerkleinert wird im dargestellten Ausführungsbeispiel in einer Rollenpresse 31, die durch Frischluftzufuhr 24 und Anschluß an die Heißgasrohrleitung 23 entstaubt wird. Der Rollenpresse 31 sind ein V-Sichter 32 mit unmittelbar anschließendem Elektrofilter 37 nachgeordnet zur Abtrennung des erzeugten mehlfeinen Fertiggutes 9 mit Hilfe von Sichtluft 25.

Die Sichtluft 25 wird gebildet aus in die Mahltrocknungsanlage eingespeistem Heißgas 20 als Abgas eines nicht dargestellten Zyklonwärmetauscherofens und einer zugemischten Teilmenge gereinigter Sichtluft 22, und sie tritt zunächst über eine Heißgasrohrleitung 46 durch eine seitlich angeordnete Eintrittsöffnung 34 in den V-Sichter 32 ein.

Im V-Sichter 32 erfolgt nun eine Auftrennung des von oben über eine Materialeintrittsöffnung 33 in den V-Sichter 32 eingeführten Sichtgutes 4 bei der gewünschten Trennkorngröße. Das erhaltene Grobgut 10 wird über eine Grobgutaustragsöffnung 35 nach unten aus dem V-Sichter 32 ausgetragen und das abgetrennte Feingut 11 strömt gemeinsam mit der Sichtluft 25 durch eine seitliche Austrittsöffnung 36 aus dem V-Sichter 32 heraus und durch eine unmittelbar anschließend angeordnete seitliche Eintragsöffnung 39 in einen Elektrofilter 37, der mit einer Vorabscheidekammer 38 ausgebildet ist. In diesem Elektrofilter 37 findet nun eine weitgehende Abscheidung des Feingutes 11 statt, das über Austrittsöffnungen 41 nach unten aus dem Elektrofilter 37 ausgetragen wird, und die gereinigte Sichtluft 25 tritt als entstaubtes Abgas 21 aus einer seitlichen Austrittsöffnung 40 aus dem Elektrofilter 37 aus. Über eine Rohrleitung 44 wird dieses Abgas 21 nun über ein Saugzuggebläse 43, das auch für den notwendigen Unterdruck zum Betrieb des Wärmetauscherofens und für den Betrieb des V-Sichters 32 sorgt, aus der Mahlanlage abgeführt. Eine Teilmenge 22 dieses Abgases 21 wird auf der Druckseite des Gebläses 43 abgezweigt und über eine Rückführleitung 45 zur Heißgasrohrleitung 46 geführt und dort mit dem Heißgas 20 vermischt. Mit Hilfe der abgetrennten Teilmenge 22 des Abgases 21 wird also ein Gaskreislauf durch den V-Sichter 32 aufrechterhalten, der hinsichtlich Gastemperatur und Gasmenge über die Menge der rezirkulierten Teilmenge 22 des Abgases 21 gesteuert werden kann.

Damit in der dargestellten Mahlanlage letztendlich das gesamte Rohmaterial auf Zementrohmehlfeinheit zerkleinert und für die Ofenaufgabe ausreichend getrocknet wird, sind verschiedene Materialkreisläufe möglich zwischen Rollenpresse 31, V-Sichter 32 und Elektrofilter 37 mit den Materialien Frischgut (feuchtes Rohmaterial 1), Sichtergrobgut 10 und Grobgut 5 aus dem Abscheidegut 12 der Vorabscheidekammer 38 des Elektrofilters 37. Nachfolgend werden die möglichen Materialkreisläufe beschrieben.

Das gesamte feuchte Rohmaterial 1 wird zunächst über eine Rohmaterialaufgabevorichtung 30 in die Mahlanlage eingespeist. Je nach Feuchte und Grobstückigkeit des Rohmaterials 1 stellt dieses Rohmaterial 1 dann eine Teilmenge 2 der Sichteraufgabe 4 und/oder eine Teilmenge 3 der Rollenpressenaufgabe 14 dar, d. h. das Rohmaterial 1 kann an der Zerkleinerungsvorrichtung 31 und/oder am Sichter 32 in den Mahlkreislauf eingeschleust werden.

Bei der Einspeisung in den V-Sichter 32 bilden die Teilmenge 2 des Rohmaterials 1 mit dem gesamten Rollenpressenaustrag 15 die Sichteraufgabe 4 . Bei der Einspeisung in die Rollenpresse 31 bilden die Teilmenge 3 des Rohmaterials 1 mit dem Grobgut 10 des V-Sichters und eventuell mit Grobgut 5 aus dem Abscheidegut der Vorabscheidekammer 38 des Elektrofilters 37 die Rollenpressenaufgabe 14. Das Grobgut 5 wird hierbei aus dem Abscheidegut 12 durch einen kleineren zweiten Sichter 42, beispielsweise einem dynamischen Sichter abgetrennt. Das hierbei erhaltene Feingut 6 besitzt Rohmehlfeinheit und wird dem Fertiggut 9 zugeführt. Bei einem Elektrofilter ohne Vorabscheidekammer kann alternativ das gesamte Abscheidegut 7 zu diesem zweiten Sichter 42 geführt werden. Bei ausreichender Feinheit der im Elektrofilter 37 abgeschiedenen Materialien kann der Austrag 13 der Vorabscheidekammer 38 direkt mit dem Austrag 8 der übrigen Kammern des Elektrofilters 37 zum Fertiggut 9 zusammengeführt werden.

Das erfindungsgemäße Zusammenfügen eines V-Sichters mit einer Feingutabscheidevorrichtung zu einer kompakten Baueinheit ist nicht auf die beschriebene Mahlanlage bzw. Mahltrocknungsanlage zur Zementrohmehlerzeugung mit einem Elektrofilter als Feingutabscheidevorrichtung beschränkt, sondern überall dort bei Mahlanlagen anwendbar, in der mehlfeine Produkte durch Zusammenwirken einer Zerkleinerungsanlage mit einem Sichter und einer Feingutabscheidevorrichtung erzeugt werden sollen und wo die technischen und örtlichen Voraussetzungen für dieses erfindungsgemäße Zusammenfügen gegeben sind.

## Patentansprüche

1. Mahlanlage zur Erzeugung von mehlfeinen Produkten, insbesondere zur Erzeugung von Zementrohmehl und/oder von Zement aus Zementklinker, mit einer Zerkleinerungsvorrichtung (31), einem Sichter (32) zur Abtrennung des bei der Zerkleinerung erzeugten Feingutes vom noch vorhandenen Grobgut und einer Feingutabscheidevorrichtung (37) zur Abscheidung des Feingutes aus der Sichtluft des Sichters,
**dadurch gekennzeichnet,** daß der in der Mahlanlage eingesetzte Sichter ein als V-Sichter (32) bezeichneter statischer Kaskadensichter ist mit zwei vom schachtförmigen Sichtergehäuse umschlossenen und zwischen sich eine Sichtzone bildenden sowie von der Sichtluft im Querstrom durchströmten Sichtzonenbegrenzungswänden, die schräg nach unten in Richtung zur Austragsöffnung (35) für die ausgesichtete Grobgutfraktion (10) geneigte kaskadenartig bzw. jalousieartig angeordnete Leitbleche aufweisen, wobei die beiden Leitblechwände und damit die dazwischen liegende Sichtzone mit einem von der Vertikalen abweichenden Winkel schrägliegend angeordnet sind, und daß der V-Sichter (32) mit seiner seitlichen Austragsöffung (36) für die mit dem ausgesichteten Feingut (11) beladene Sichtluft (20) mit der seitlichen Eintragsöffnung (39) der Feingutabscheidevorrichtung (37), vorzugsweise ein Elektrofilter, ohne Zwischenschaltung einer Transportvorrichtung oder Rohrleitung so verbunden ist, dass V-Sichter (32) und Feingutabscheidevorrichtung (37) eine kompakte Baueinheit bilden.

2. Mahlanlage nach Anspruch 1,
**dadurch gekennzeichnet,** daß die Zerkleinerungsvorrichtung (31) eine Rollenpresse ist.

3. Mahlanlage nach Anspruch 1 oder 2,
**dadurch gekennzeichnet,** daß mindestens eine Abscheidegutaustragsöffnung (41) der Feingutabscheidevorrichtung (37) mit einem weiteren Sichter (42) verbunden ist.

4. Mahlanlage nach Anspruch 1, 2 oder 3,
**dadurch gekennzeichnet,** daß der V-Sichter (32) und die Feingutabscheidevorrichtung (37) so dimensioniert aufeinander abgestimmt sind, daß für die Erzeugung von Zementrohmehl durch Mahltrocknung nur ein Gebläse (43) für den Betrieb des Zyklonwärmetauscherofens, für die Mahlanlage und für die Entstaubung erforderlich ist.

5. Mahlanlage nach einem oder mehreren der vorhergehenden Ansprüche 1 bis 4,
**dadurch gekennzeichnet,** daß die Sichtluftaustrittsleitung (44) der Feingutabscheidevorrichtung (37) über eine Rückführleitung (45) mit der Sichtlufteintrittsleitung (46) des V-Sichters (32) verbunden ist.

6. Mahlanlage nach einem oder mehreren der vorhergehenden Ansprüche 1 bis 6,
**dadurch gekennzeichnet,** daß die Austragsöffnung (35) des V-Sichters (32) für die ausgesichtete Grobgutfraktion (10) mit der Eintragsöffnung (47) der Zerkleinerungsvorrichtung (31) verbunden ist.
